# EUROPÄISCHE PATENTANMELDUNG

(11) **EP 1 775 417 A1**
(43) Veröffentlichungstag der Anmeldung: **18.04.2007**
(21) Anmeldenummer: 05109605.5
(22) Anmeldetag: 15.10.2005
(51) Int. Cl.: E06B 9/88, E06B 9/80

(54) **Hochschiebesicherung für Rolltore, Rollgitter und Rollladen**

(71) Anmelder: Etablissements Pettinger S.à.r.l., 6701 Grevenmacher (LU)
(72) Erfinder: Pettinger, Jean, 6950, Olingen (LU)
(74) Vertreter: Beissel, Jean

(57) **Zusammenfassung**

Ein Verschlusselement für eine Gebäudeöffnung weist ein rollbetätigtes Schließelement auf, das auf eine Wickeltrommel (12) aufwickelbar ist, wobei die Wickeltrommel (12) beidseitig mittels eines Wanderlagers beispielsweise im wesentlichen horizontal verschiebbar an einem ortsfesten Gestell oder Rahmen montiert ist. Erfindungsgemäß umfasst das Verschlusselement drüber hinaus mindestens ein Verriegelungselement (20), das der Wickeltrommel (12) zugeordnet und mit der Wickeltrommel (12) drehbar ist, und mindestens eine Verriegelungsaufnahme (24), die dem Gestell oder einer Umfassung der Gebäudeöffnung, z. B. einem Sturz, ortsfest zugeordnet ist, wobei das Verrieglungselement (20) und die Verriegelungsaufnahme (24) derart ausgestaltet sind, dass in der Endphase der Schließbewegung des Schließelements das Verriegelungselement (20) aufgrund seiner Drehbewegung in die Verriegelungsaufnahme (24) eingreift und somit eine Verschiebung der Wickeltrommel (12) bezüglich der Gebäudeöffnung verhindert.

## Beschreibung

### Einleitung

Die vorliegende Erfindung betrifft allgemein ein rollbetätigtes Schließelement für eine Gebäudeöffnung, z. B. eine Rolltor, Rollgitter oder Rollladen, mit einer Vorrichtung zum Sichern des rollbetätigten Schließelements gegen Hochschieben.

Rolltore, Rollgitter und Rollladen zeichnen sich dadurch aus, dass das Schließelement, d.h. der Behang oder der Panzer, zum Öffnen der Gebäudeöffnung auf eine Wickeltrommel aufgewickelt wird. Die Wickeltrommel ist in der Regel oberhalb der Gebäudeöffnung hinter dem Torsturz angeordnet und beiderseits in einem Gestell oder Kasten drehbar gelagert. Der Antrieb der Wickeltrommel erfolgt im allgemeinen mittels eines elektrischen Antriebsmotors.

Der Behang oder Panzer selbst besteht aus gelenkig miteinander verbundenen Lamellen, die in seitlich an der Gebäudeöffnung angeordneten Führungsschienen geführt werden. Im Fall von Rolltoren und Rollläden weisen die Lamellen geschlossene Profile auf, während bei einem Rollgitter, die Lamellen gitterförmige Elemente aufweisen.

Beim Aufwickeln des Behangs auf die Wickeltrommel bildet sich ein immer dicker werdender Wickel, dessen sich nach unten erstreckendes Ende in die Führungsschienen eingreifen muss. Um den mit jeder Wickellage sich vergrößernden Außendurchmesser des Wickels zu kompensieren und ein möglichst senkrechtes Einlaufen des Behangs in die Führungsschienen zu ermöglichen, sind Rolltore bekannt, bei denen die Wickeltrommel mittels verschiebbarer Lagerpunkte in dem ortsfesten Gestell montiert ist. Derartige Wander- oder Gleitlager sind im wesentlichen horizontal quer zur Achse der Wickeltrommel entlang einer Führungsschiene verschiebbar, so dass sich die Wickeltrommel mit zunehmendem Außendurchmesser des Wickels von dem Torsturz nach hinten verschiebt.

Hierdurch ist eine optimale Einlaufrichtung des Behangs in die seitlichen Führungsschienen unabhängig von der Stellung des Tores gewährleistet so dass sich ein solches Tor durch besonders gute Laufruhe auszeichnet.

Nachteilig an dem Wanderlager ist allerdings, dass auch bei vollständig geschlossenem Behang, dieser an dem oberen Bereich kein festes Widerlager aufweist, so dass ein heruntergelassenes Rolltor bzw. Rollgitter relativ leicht von Unbefugten so weit hochgeschoben werden kann, dass ein Eindringen in das dahinterliegende Gebäude möglich ist. Um dies zu verhindern muss das Rolltor demnach mit einer Sicherungsvorrichtung versehen werden, die ein Hochschieben wirksam verhindert.

### Aufgabe der Erfindung

Aufgabe der vorliegenden Erfindung ist es folglich, ein Verschlusselement für eine Gebäudeöffnung derart auszubilden, dass ein Hochschieben des rollbetätigten Schließelements mit konstruktiv einfachen Mitteln verhindert wird.

### Allgemeine Beschreibung der Erfindung

Diese Aufgabe wird durch ein Rolltor, Rollgitter oder einen Rollladen gemäss Anspruch 1 erfüllt. Ein derartiges Verschlusselement für eine Gebäudeöffnung weist ein rollbetätigtes Schließelement auf, das auf eine Wickeltrommel aufwickelbar ist, wobei die Wickeltrommel beidseitig mittels eines Wanderlagers beispielsweise im wesentlichen horizontal verschiebbar an einem ortsfesten Gestell oder Rahmen montiert ist. Erfindungsgemäß umfasst das Verschlusselement drüber hinaus mindestens ein Verriegelungselement, das der Wickeltrommel zugeordnet und mit der Wickeltrommel drehbar ist, und mindestens eine Verriegelungsaufnahme, die dem Gestell oder einer Umfassung der Gebäudeöffnung, z. B. einem Sturz, ortsfest zugeordnet ist, wobei das Verrieglungselement und die Verriegelungsaufnahme derart ausgestaltet sind, dass in der Endphase der Schließbewegung des Schließelements das Verriegelungselement aufgrund seiner Drehbewegung in die Verriegelungsaufnahme eingreift und somit eine Verschiebung der Wickeltrommel bezüglich der Gebäudeöffnung verhindert. Da die Wickeltrommel fest steht und durch die Bremswirkung des elektrischen Antriebsmotors gegen verdrehen blockiert ist, ist somit eine wirkungsvolle Sicherung gegen ein Hochschieben des Rolltorpanzers gegeben.

Bei der vorliegenden Erfindung wird die Hochschiebesicherung des Rolltors demnach durch ein Verriegelungssystem bewirkt, das konstruktiv extrem einfach aufgebaut und somit sehr kostengünstig herstellbar ist. Darüber hinaus bedingt die Verriegelung des Tores gegen Hochschieben keinerlei zusätzliche Bedienschritte seitens des Bedieners, so dass eine Verriegelung des Tores bei jedem Schließvorgang einwandfrei gewährleistet ist. In der Tat ist das Verriegelungselement derart ausgestaltet, dass es aufgrund seiner Drehbewegung mit der Wickeltrommel beim Erreichen der Schließstellung des Tores automatisch mit der Verriegelungsaufnahme, beispielsweise einem Ankerbügel, einer Ankerplatte oder einer Ankernase, in Eingriff gebracht wird. Analog wird beim Anheben des Tors der Eingriff des Verriegelungselements in der Verriegelungsaufnahme automatisch durch die dann umgekehrte Drehrichtung aufgehoben, so dass die Blockierung der Wickeltrommel aufgehoben und diese mit zunehmendem Außenumfang des Wickels bezüglich der Gebäudeöffnung nach hinten verfahren kann. Die vorliegende Hochschiebesicherung eignet sich demnach auch für Rolltore oder Rollgitter, die beispielsweise mittels einer Fernbedienung betätigt werden oder Rolltore, die mit einer Zeitschaltuhr zu bestimmten Zeitpunkten automatische geöffnet oder geschlossen werden dollen.

Es ist anzumerken, dass das Verriegelungselement und die Verrieglungsaufnahme vorzugsweise derart ausgestaltet sind, dass der Eingriff der beiden Elemente entlang im wesentlichen vertikaler Kontaktflächen erfolgt. Hierdurch wird ein relatives Verschieben der beiden Verrieglungselemente unter dem Einfluss einer nach hinten auf das Wanderlager wirkenden Kraft und somit ein gewaltsames Aufbrechen der Hochschiebesicherung wirksam verhindert.

Der Fachmann wird erkennen, dass durch das Verlagern der Wickeltrommel nach hinten sichergestellt ist, dass das Verriegelungselement nach der ersten Umdrehung an der Verrieglungsaufnahme vorbeidreht und somit ein weiteres Hochdrehen des Panzers nicht behindert. Entsprechend ist sichergestellt, dass der Eingriff des Verriegelungselements in die Verriegelungsaufnahme erst erfolgt, wenn das Rolltor beim Abwickeln der letzten Windung in seine Schließposition einfährt.

In einer bevorzugten Ausgestaltung der Erfindung, wird die Wickeltrommel beim Erreichen der Schließstellung an ihren beiden Enden gegen Verschieben gesichert. In diesem Fall ist der Wickeltrommel an jeder ihrer Stirnseiten jeweils ein Verriegelungselement zugeordnet ist, die mit einer entsprechenden Verriegelungsaufnahme zusammenwirkt.

In einer möglichen Ausgestaltung der Verriegelungsvorrichtung weist das Verriegelungselement einen Verriegelungshebel auf, der sich im wesentlichen in radialer Richtung über die Wickeltrommel hinaus erstreckt und der an seinem äußeren Ende eine Einkerbung aufweist, die mit einem geeigneten Ankerelement der Verriegelungsaufnahme zusammenwirkt. In einer anderen Ausgestaltung umfasst das Verriegelungselement eine Seitenplatte mit einer Verriegelungsnase, wobei sich die Verriegelungsnase entgegen der Abrollrichtung über die Wickeltrommel hinaus erstreckt und in ihrem unteren Bereich eine Einkerbung aufweist, die mit einem Ankerelement der Verriegelungsaufnahme zusammenwirkt.

Das Ankerelement kann beispielsweise eine Verriegelungslasche, eine Verriegelungsnase oder einen Verriegelungsbügel umfassen, die bzw. der in Höhe der Drehachse der Wickeltrommel an dem Torsturz oder an einer Frontplatte des Torrahmens angebracht ist und sich nach hinten erstreckt. Alternativ kann das Ankerelement seitlich an dem Rahmen des Tores montiert sein, und sich in seitlicher Richtung erstrecken, so dass der Verriegelungshebel in diesen eingreifen kann.

Das Verriegelungselement kann direkt an der Wickeltrommel angeordnet und fixiert sein, beispielsweise an einer Stirnfläche der Wickeltrommel, oder es kann an der Drehachse der Wickeltrommel montiert werden. Muss die Drehachse der Wickeltrommel gut zugänglich ein, beispielsweise an der Seite, an der der Rohrmotor in die Drehachse montiert ist, besteht die Möglichkeit, das Verriegelungselement lediglich im radial äußeren Bereich der Stirnflächen an der Wickeltrommel zu befestigen. Im Falle eines Verriegelungshebels ist dieser dann derart abgewinkelt, dass das äußere Ende sich trotzdem im wesentlichen in radialer Richtung erstreckt um ein störungsfreies Eingreifen in die Verriegelungsaufnahme zu ermöglichen. Umfasst das Verriegelungselement dagegen eine Seitenplatte, die auf der Stirnfläche der Wickeltrommel montiert ist, ist diese vorzugsweise im wesentlichen ringförmig ausgebildet, so dass nach der Montage der zentrale Bereich der Wickeltrommel frei zugänglich bleibt.

Es ist zu bemerken, dass das Verriegelungselement mit der Wickeltrommel drehfest verbunden sein kann. Alternativ ist das Verriegelungselement derart montiert, dass es nach Überwindung eines Reibschlusses zwischen dem Verriegelungselement und der Stirnfläche der Wickeltrommel oder zwischen dem Verriegelungselement und der Drehachse bezüglich der Wickeltrommel verdrehbar ist. Dese Ausgestaltung bietet den Vorteil, dass sich die Stellung des Verriegelungselements bezüglich der Verriegelungsaufnahme beim erreiche der Schließstellung optimal anpassen kann.

In einer weiteren Ausgestaltung der Erfindung weist das Verriegelungselement einen Verriegelungszapfen auf, der sich von der Stirnfläche der Wickeltrommel in seitlicher Richtung erstreckt, so dass der Verriegelungszapfen in Schließstellung ein im wesentlichen senkrechtes Ankerelement der Verriegelungsaufnahme hintergreift.

### Detaillierte Beschreibung anhand der Figuren

Im folgenden wird eine Ausgestaltung der Erfindung anhand der beiliegenden Figuren beschrieben. Es zeigen:
- Fig.1:: einen Schnitt durch einen Rolltorkasten mit Wanderlager;
- Fig.2:: eine Seitenansicht einer Wickeltrommel mit einer ersten Ausgestaltung einer Verriegelungsvorrichtung;
- Fig.3:: eine Seitenansicht einer Wickeltrommel mit einer zweiten Ausgestaltung einer Verriegelungsvorrichtung;
- Fig.4:: eine Seitenansicht einer Wickeltrommel mit einer dritten Ausgestaltung einer Verriegelungsvorrichtung,
- Fig.5:: eine Draufsicht einer Wickeltrommel mit einer vierten Ausgestaltung einer Verriegelungsvorrichtung,
- Fig.6:: eine Seitenansicht der Wickeltrommel der Fig. 5.

Fig. 1 zeigt einen Schnitt durch einen Rolltorkasten mit Wanderlager. Das Rolltor umfasst einen Behang aus mehreren aneinander angelenkten Lamellen der an einer Wickeltrommel 12 befestigt ist und auf diese auf- bzw. von dieser abgerollt werden kann. Der abgewickelte Teil des Behangs, d.h. das freie Ende, wird in seitlich an einer Gebäudeöffnung montierten Führungsschienen 14 in senkrechter Richtung geführt.

Die Wickelrolle 12 ist seitlich drehbar an einem Schlitten 16 gelagert, der beispielsweise mittels nicht dargestellter Rollen in einer im wesentlichen horizontalen Führungsschiene 18 verschiebbar ist. Dieses Wanderlager ermöglicht ein möglichst senkrechtes Einlaufen des Behangs in die Führungsschienen 14.

Die Fig. 2 zeigt eine Seitenansicht einer Wickeltrommel 12 mit Verriegelungsvorrichtung. Ein Verriegelungshebel 20 ist im Bereich der Stirnfläche der Wickeltrommel 12 derart montiert, dass er sich im wesentlichen in radialer Richtung über die Wickeltrommel hinaus nach außen erstreckt. In der dargestellten Ausgestaltung erstreckt sich der Verriegelungshebel 20 nach innen bis zu der Drehachse 28 der Trommel 12. In diesem Fall kann der Verriegelungshebel 20 direkt an der Drehachse 28 montiert sein. Alternativ oder zusätzlich, kann der Hebel ebenfalls an der Stirnfläche der Trommel 12 fixiert sein.

An seinem äußeren Ende weist der Verriegelungshebel 20 an der Unterseite eine Einkerbung 22 auf, die in der Schließstellung des Tores mit einer Ankerlasche 24 in Eingriff gebracht wird. Die Ankerlasche 24 ist in der dargestellten Ausführung beispielsweise die Basis eines U-förmigen Bügels, der ortsfest an dem Torsturz 26 oder einer Frontplatte des Torrahmens montiert ist.

Der Eingriff der Einkerbung 22 und der Ankerlasche 24 erfolgt entlang im wesentlichen vertikaler Kontaktflächen, so dass eine wirksame Verriegelung des Wanderlagers gegen ein Zurückschieben (in der Figur 2 nach links) erfolgt.

Die Fig. 3 zeigt eine etwas abgewandelte Variante des Verriegelungshebels 20. Bei dieser Ausgestaltung weist der Hebel einen inneren Bereich 30 auf, der gegenüber dem äußeren Ende abgewinkelt ist. Der innere Bereich 30 ist in der dargestellten Ausführung tangential zu der Drehachse 28 angeordnet und von dieser beabstandet an der Stirnfläche der Wickeltrommel montiert. Lediglich das äußere Ende des Verriegelungshebels 20 erstreckt sich in radialer Richtung nach außen, so dass die Einkerbung 22 sicher mit dem Ankerelement 24 (in der dargestellten Ausführung eine Ankernase) in Eingriff gebracht werden kann.

Durch die Abwinkelung des Verriegelungshebels 20 bleibt bei dieser Ausgestaltung der innere Bereich der Wickeltrommel 12 frei zugänglich, was insbesondere an der Seite, an der ein Rohrmotor in der Drehachse montiert ist, notwendig ist.

Bei der in der Fig. 4 gezeigten Ausgestaltung umfasst das Verriegelungselement eine ringförmige Seitenplatte 32, die an der Stirnfläche der Wickeltrommel montiert ist. Die Seitenplatte 32 umfasst eine Verriegelungsnase 34, die sich entgegen der Abrollrichtung, d.h. der Drehrichtung, bei der der Behang abgerollt wird, über die Wickeltrommel 12 hinaus erstreckt und in ihrem unteren Bereich eine Einkerbung 36 aufweist, die mit einem Ankerelement 38 der Verriegelungsaufnahme zusammenwirkt. Das Ankerelement umfasst in der dargestellten Ausführung einen aus einem Rundstahl ausgeführten U-förmigen Bügel, der hinter dem Torsturz 26 montiert ist.

Eine weitere Variante der Verriegelungsvorrichtung ist in den Figuren 5 und 6 dargestellt. Bei dieser Ausführung Erfindung weist das Verriegelungselement einen Verriegelungszapfen 40 auf, der sich von der Stirnfläche der Wickeltrommel 12 in seitlicher Richtung nach außen erstreckt, so dass der Verriegelungszapfen 40 in Schließstellung ein im wesentlichen senkrechtes Ankerelement 42 der Verriegelungsaufnahme hintergreift.

## Patentansprüche

1. Verschlusselement für eine Gebäudeöffnung mit einem rollbetätigten Schließelement, das auf eine Wickeltrommel aufwickelbar ist, wobei die Wickeltrommel beidseitig mittels eines Wanderlagers an einem ortsfesten Gestell montiert ist, **gekennzeichnet durch** mindestens ein Verriegelungselement, das der Wickeltrommel zugeordnet und mit der Wickeltrommel drehbar ist, und mindestens eine Verriegelungsaufnahme, die dem Gestell oder einer Umfassung der Gebäudeöffnung ortsfest zugeordnet ist, wobei das Verrieglungselement und die Verriegelungsaufnahme derart ausgestaltet sind, dass in der Endphase der Schließbewegung des Schließelements das Verriegelungselement in die Verriegelungsaufnahme eingreift und eine Verschiebung der Wickeltrommel bezüglich der Gebäudeöffnung verhindert.

2. Verschlusselement für eine Gebäudeöffnung nach Anspruch 1, **dadurch gekennzeichnet, dass** der Wickeltrommel an jeder Stirnseite jeweils ein Verriegelungselement zugeordnet ist, die mit einer entsprechenden Verriegelungsaufnahme zusammenwirkt.

3. Verschlusselement für eine Gebäudeöffnung nach einem der Ansprüche 1 oder 2, **dadurch gekennzeichnet, dass** das Verriegelungselement einen Verriegelungshebel aufweist, der sich im wesentlichen in radialer Richtung über die Wickeltrommel hinaus erstreckt, und dass der Verriegelungshebel an seinem äußeren Ende eine Einkerbung aufweist, die mit einem Ankerelement der Verriegelungsaufnahme zusammenwirkt.

4. Verschlusselement für eine Gebäudeöffnung nach einem der Ansprüche 1 bis 3, **dadurch gekennzeichnet, dass** das Verriegelungselement eine Seitenplatte mit einer Verriegelungsnase umfasst, wobei sich die Verriegelungsnase entgegen der Abrollrichtung über die Wickeltrommel hinaus erstreckt und in ihrem unteren Bereich eine Einkerbung aufweist, die mit einem Ankerelement der Verriegelungsaufnahme zusammenwirkt.

5. Verschlusselement für eine Gebäudeöffnung nach einem der Ansprüche 1 bis 4, **dadurch gekennzeichnet, dass** das Verriegelungselement mit der Wickeltrommel drehfest verbunden ist.

6. Verschlusselement für eine Gebäudeöffnung nach einem der Ansprüche 1 bis 4, **dadurch gekennzeichnet, dass** das Verriegelungselement bezüglich der Wickeltrommel verdrehbar ist.

7. Verschlusselement für eine Gebäudeöffnung nach einem der Ansprüche 1 bis 6, **dadurch gekennzeichnet, dass** das Verriegelungselement einen Verriegelungszapfen aufweist, der sich von der Stirnfläche der Wickeltrommel in seitlicher Richtung erstreckt, so dass der Verriegelungszapfen in Schließstellung ein im wesentlichen senkrechtes Ankerelement der Verriegelungsaufnahme hintergreift.
